# EUROPÄISCHE PATENTSCHRIFT

(11) **EP 2 906 766 B1**
(45) Veröffentlichungstag und Bekanntmachung des Hinweises auf die Patenterteilung: **29.06.2016**
(21) Anmeldenummer: 13777241.4
(22) Anmeldetag: 12.10.2013
(51) Int. Cl.: E05B 85/16, E05B 77/42, E05B 77/36, E05D 11/08

(54) **TÜRAUSSENGRIFFANORDNUNG FÜR EINE FAHRZEUGTÜRE EINES FAHRZEUGS**
EXTERIOR DOOR HANDLE ARRANGEMENT FOR MOTOR VEHICLE DOOR OF A MOTOR VEHICLE
DISPOSITIF DE POIGNÉE EXTÉRIEURE DE PORTE POUR UNE PORTE D'UN VÉHICULE

(30) Priorität: 12.10.2012 DE 102012020265
(43) Veröffentlichungstag der Anmeldung: 19.08.2015
(73) Patentinhaber: Audi AG, 85045 Ingolstadt (DE)
(72) Erfinder: KAMMERBAUER, Willi, 85072 Landershofen (DE)
(74) Vertreter: Patzelt, Heike Anna Maria
(86) Internationale Anmeldenummer: PCT/EP2013/003073
(87) Internationale Veröffentlichungsnummer: WO 2014/056624

(56) Entgegenhaltungen:
- EP-A1- 0 646 688
- EP-A1- 1 031 684
- WO-A2-2008/120067
- DE-A1- 19 726 536
- US-A- 3 153 553

## Beschreibung

Die Erfindung betrifft eine Türaußengriffanordnung für eine Fahrzeugtüre eines Fahrzeugs gemäß Oberbegriff des Patentanspruchs 1.

Eine solche Türaußengriffanordnung ist bspw. aus der EP 0 646 688 A1 bekannt und umfasst einen Türgriff, einen Lagerbügel und eine Gelenkanordnung mit einem Drehzapfen und einer diesen Drehzapfen aufnehmenden Führungsnut zur schwenkbeweglichen Verbindung des Türgriffs mit dem Lagerbügel. Bei dieser bekannten Türgriffanordnung kann der zylindrische Drehzapfen an einem Lagerabschnitt des Lagerbügels angeordnet sein, so dass eine endseitige Lagergabel des Türgriffs diesen eine Drehachse für den Türgriff bildenden Drehzapfen umgreift. Bei einer anderen Ausgestaltung ist der zylindrische Drehzapfen an einem endseitigen Lagerarm des Türgriffs befestigt und wird in eine endseitig des Lagerbügels angeordnete Führungsnut eingeschoben und gehalten, so dass dies eine Schwenkbewegung des Türgriffs um den Drehzapfen als Drehachse erlaubt. Neben dieser Gelenkanordnung, welche den Türgriff in Fahrrichtung des Fahrzeugs lagert wird in einer weiteren Lagestelle in rückwärtiger Richtung des Fahrzeugs der Türgriff mit einer Zugstange verbunden.

Bei einer solchen Türaußengriffanordnung muss die in Fahrrichtung des Fahrzeugs angeordnete Gelenkanordnung den Türgriff führen und stabilisieren, wobei auch die eigenständig Rückführung der Türgriffs aus der Ausschwenkposition in die Ruheposition nicht durch Reibkräfte in der Gelenkanordnung blockiert werden darf.

Aus der DE 197 26 536 A1 ist ein Haltegriff für eine Dachkante im Innern eines Kraftfahrzeugs bekannt, wobei ein den Haltegriff lagerndes Scharnier mit einer Schwenkbremse mit Keilflächenpaarungen ausgestattet ist.

Aufgabe der Erfindung ist es eine Türaußengriffanordnung der eingangs genannten Art zu schaffen, welche den Türgriff in der Ruhelage in einer spielfreien Position hält ohne dass die Rückstellung durch Reibkräfte behindert wird. Ferner soll diese Türaußengriffanordnung einfach realisierbar sein, insbesondere ohne dass dies zu einer komplexen Montage führt.

Diese Aufgabe wird gelöst durch eine Türaußengriffanordnung mit den Merkmalen des Patentanspruchs 1.

Eine solche Türaußengriffanordnung für eine Fahrzeugtüre eines Fahrzeugs, welche einen Türgriff, einen Lagerbügel und eine Gelenkanordnung mit einem Drehzapfen und einer diesen Drehzapfen aufnehmenden Führungsnut zur schwenkbeweglichen Verbindung des Türgriffs mit dem Lagerbügel aufweist, wobei zum Verschwenken des Türgriffs aus einer Ruhelage in eine Ausschwenkposition der in der Führungsnut gelagerte Drehzapfen eine Schwenkachse des Türgriffs bildet, zeichnet sich erfindungsgemäß dadurch aus, dass die in Wirkverbindung stehenden und die Schwenkbewegung des Türgriffs bestimmenden Konturflächen des Drehzapfens und der Führungsnut mit einer Passung ausgebildet sind, derart dass in der Ausschwenkposition des Türgriffs eine Spielpassung vorliegt, welche bei einer Schwenkbewegung in die Ruhelage über eine Übergangs- in eine Presspassung übergeht.

Damit wird eine einfache, insbesondere kostengünstige Lösung aufgezeigt, indem nämlich die Gelenkanordnung mit einer asymmetrischen Lagerung ausgebildet wird, so dass bei der Schwenkbewegung aus der gezogenen Position des Türgriffs, also der Ausschwenkposition in die abgelegte Position des Türgriffs, also der Ruhelage, die die Lagerung und die Schwenkbewegung bestimmenden Konturflächen eine Spielpassung erzeugen, die während der Schwenkbewegung in die Ruhelage zunächst in eine Übergangsund dann in eine Presspassung übergeht.

Die Presspassung in der Ruhelage des Türgriffs sichert dessen spielfreie Lagerung. Außerdem werden Schwirrgeräusche beim Schließen der Fahrzeugtüre verhindert.

Nach einer vorteilhaften Ausgestaltung der Erfindung ist der Drehzapfen mit einem elliptischen Querschnitt ausgebildet, wobei dessen Mantelfläche als Konturfläche mit parallel verlaufenden Flächen als Konturflächen der Führungsnut in Wirkverbindung steht. Damit wird eine kontinuierliche Änderung des Passungsverlaufs während der Schwenkbewegung der Fahrzeugtüre erreicht, welche zu einer verbesserten Schwingungsdämpfung beim Schließen der Fahrzeugtür führt.

Weiterbildungsgemäß ist vorgesehen, dass zur Erzeugung der Spiel-, Übergangs- und Presspassung der Drehzapfen derart angeordnet ist, dass bei einem Verschwenken des Türgriffs von der Ausschwenkposition in dessen Ruhelage die Länge der Sehne der elliptischen Querschnittsform des Drehzapfens zwischen den Kontaktbereichen der Konturflächen zunimmt. Durch die Ausbildung des Drehzapfens als elliptischer Zylinder ist es möglich, die Passungen entsprechend den Erfordernissen anzupassen, da der Wertebereich für die Sehne zwischen dem kleinen Wert der Nebenachse und dem großen Wert der Hauptachse der Ellipsenform eingestellt werden kann.

In einer weiteren Ausgestaltung der Erfindung verlaufen die ebenen Konturflächen der Führungsnut in Längsrichtung (x-Richtung des Fahrzeugs) des Fahrzeugs, wenn sich der Türgriff in seiner Ruhelage befindet. Dabei ist der Drehzapfen so anzuordnen, dass sich eine Sehnenlänge einstellt, die mit den Konturflächen der Führungsnut zu einer Presspassung führt. Das bedeutet, dass sich durch die relative Verdrehung des Drehzapfens und der Führungsnut der Drehzapfen zwischen den beiden Konturflächen der Führungsnut verkantet.

Eine besonders vorteilhafte Ausgestaltung ergibt sich dann, wenn der Drehzapfen mit dem Türgriff verbunden ist, so dass sich dadurch eine einfache und kostengünstige Herstellung des Türgriffs ergibt.

Gemäß einer anderen Weiterbildung der Erfindung ist der Drehzapfen mit dem Lagerbügel verbunden, wobei zur Bildung der Führungsnut mit ebenen Konturflächen der Türgriff endseitig eine Lagergabel aufweist.

Ferner sieht eine weitere Ausgestaltung der Erfindung vor, dass der Drehzapfen mit einem polygonartigen Querschnitt ausgebildet ist, wobei dessen Mantelfläche als Konturfläche mit parallel verlaufenden Flächen als Konturflächen der Führungsnut in Wirkverbindung steht.

Bei einer solchen Ausgestaltung ist der Drehzapfen derart angeordnet, dass bei einem Verschwenken des Türgriffs von der Ausschwenkposition in die Ruhelage sich die Länge der Sehne der polygonartigen Querschnittsform des Drehzapfens zwischen den Kontaktbereichen der Konturflächen ausgehend von einer Sehne mit einer die Spielpassung erzeugenden Länge auf eine Sehne mit einer die Presspassung erzeugenden Länge verlängert.

Mit einem derartigen Drehzapfen ist es weiterbildungsgemäß vorgesehen, dass der Drehzapfen mit dem Lagerbügel verbunden ist und zur Bildung der Führungsnut mit den ebenen Konturflächen der Türgriff endseitig eine Lagergabel aufweist, wobei die Lagergabel und der Drehzapfen derart zueinander ausgerichtet sind, dass in der Ruheposition des Türgriffs zwischen den Kontaktbereichen der Konturflächen die die Presspassung erzeugende Sehne sich einstellt.

Vorzugsweise ist sind dabei der Drehzapfen und die Konturflächen der Führungsnut derart zueinander ausgerichtet, dass in der Ausschwenkposition des Türgriffs die Konturflächen der Lagergabel im Wesentlichen in Längsrichtung des Fahrzeugs verlaufen und dabei zwischen den Kontaktbereichen der Konturflächen die die Spielpassung erzeugende Sehne sich einstellt

Die Erfindung wird nachfolgend anhand von Ausführungsbeispielen unter Bezugnahme auf die beigefügten Figuren ausführlich beschrieben. Es zeigen:
- Figur 1: eine schematische perspektivische Darstellung einer Türaußengriffanordnung nach der Erfindung,
- Figur 2: eine schematische perspektivische Schnittdarstellung der Türaußengriffanordnung gemäß Schnitt A-A nach Figur 1 mit einem Türgriff in gezogener Position als Ausführungsbeispiel der Erfindung,
- Figur 2a: eine schematische Darstellung des Details B nach Figur 2,
- Figur 3: eine schematische Schnittdarstellung der Türaußengriffanordnung nach Figur 2 mit einem Türgriff in Ruhelage,
- Figur 4: eine schematische perspektivische Schnittdarstellung der Türaußengriffanordnung gemäß Schnitt A-A nach Figur 1 mit einem Türgriff in gezogener Position als weiteres Ausführungsbeispiel der Erfindung,
- Figur 4a: eine schematische Darstelltung des Details C nach Figur 4,
- Figur 5: eine schematische Schnittdarstellung der Türaußengriffanordnung nach Figur 4 mit einem Türgriff in Ruhelage,
- Figur 6: eine schematische perspektivische Schnittdarstellung der Türaußengriffanordnung gemäß Schnitt A-A nach Figur 1 mit einem Türgriff in gezogener Position als weiteres Ausführungsbeispiel der Erfindung,
- Figur 6a: eine schematische Darstelltung des Details D nach Figur 6, und
- Figur 7: eine schematische Schnittdarstellung der Türaußengriffanordnung nach Figur 6 mit einem Türgriff in Ruhelage.

Die in Figur 1 dargestellte Türaußengriffanordnung 1 umfasst einen Türgriff 10 sowie einen Lagerbügel 20, mit dem der Türgriff 10 schwenkbar verbunden ist. In dieser Figur 1 wird der Türgriff 10 in einer Ruheposition I, also in seiner abgelegten Position gezeigt.

In der Teilschnittdarstellung nach Figur 2 gemäß Schnitt A-A von Figur 1 befindet sich der Türgriff 10 in einer Ausschwenkposition II, also in seiner gezogenen Position.

Gemäß dieser Figur 2 besteht der aus einem Kunststoffmaterial hergestellte Lagerbügel 20 aus einem entsprechend einer Griffmulde geformten Mittelteil 21, das an einem Ende einen Lagerabschnitt 22 und am gegenüberliegenden Ende einen Endabschnitt 23 aufweist. Der Lagerabschnitt 22 bildet zusammen mit einem Drehzapfen 31, welcher mit dem Türgriff 10 verbunden ist, eine Gelenkanordnung 30.

Diese Gelenkanordnung 30 umfasst neben dem Drehzapfen 31 eine in dem Lagerabschnitt 22 des Lagerbügels 20 ausgebildete Führungsnut 32, welche den Drehzapfen 31 aufnimmt, so dass der Drehzapfen 31 eine Schwenkachse des Türgriffs 10 zum Verschwenken aus dessen Ruheposition I (vgl. Figur 1) in dessen Ausschwenkposition II und umgekehrt bildet.

Der ebenso aus Kunststoff hergestellte Türgriff 10 ist an einem Ende mit einem Lagerarm 11 und am anderen Ende mit einem Zughaken 13 ausgebildet. Der Lagerarm 11 trägt am Ende den in z-Richtung des Fahrzeugs gerichteten Drehzapfen 31, wobei der Lagerarm 11 durch eine Lageröffnung 25 des Lagerbügels 20 geführt ist. Der Zughaken 13 greift durch eine Betätigungsöffnung 24 im Endabschnitt 23 des Lagerbügels 20 und ist mit einer Zugstange (nicht dargestellt) verbunden.

Die Mantelfläche 31 a des Drehzapfens 31 steht als Konturfläche mit den beiden die Führungsnut 32 bildenden parallelen und ebenen Konturflächen 32a und 32b in Wirkverbindung, so dass der Drehzapfen 31 von diesen beiden Konturflächen 32a und 32b geführt und drehbar gelagert ist.

Der Querschnitt des Drehzapfens 31 weist eine Ellipsenform mit einem Nebendurchmesser d1 und einem Hauptdurchmesser d2 auf. Diese Ellipsenform des Drehzapfens 31 ist derart orientiert, dass in der Ausschwenkposition II des Türgriffs 10 entsprechend der Darstellung nach Figur 2 und 2a eine Spielpassung durch die Konturfläche 31a des Drehzapfens 31 und den Konturflächen 32a und 32b der Führungsnut 32 erzeugt wird und bei einem Verschwenken des Türgriffs 10 in seine Ruhelage I diese Spielpassung über eine Übergangs- in eine Presspassung übergeht, wie dies schematisch in Figur 3 dargestellt ist. Bei dieser Bewegung dreht sich der Drehzapfen 31 zwischen den beiden Konturflächen 32a und 32b derart, dass die Länge des in der Ausschwenkposition II die Kontaktbereiche K1 a und K1 b der Konturfläche 31a des Drehzapfens 31 und der Kontaktbereiche 32a und 23b verbindende Sehne S1 bis auf die Länge der Sehne S2 zwischen den Kontaktbereichen K2a und K2b der Konturfläche 31a des Drehzapfens 31 und den Konturflächen 32a und 32b der Führungsnut 32 zunimmt.

Dabei ist die Sehne S1 zwischen den Kontaktbereichen K1a und K1b so gewählt, dass zusammen mit dem Abstand a der beiden Konturflächen 32a und 32a eine Spielpassung realisiert wird, während die Länge der Sehne S2 zwischen den Kontaktbereichen K2a und K2b einen größeren Wert aufweist, so dass zusammen mit dem Abstand a der beiden Konturflächen 32a und 32b eine Presspassung in der Ruhelage I des Türgriffs 10 entsteht. Somit nimmt während der Schwenkbewegung des Türgriffs 10 aus der Ausschwenkposition II in dessen Ruhelage I die Länge der Sehne S zwischen den Kontaktbereichen der Konturfläche 31 a des Drehzapfens 31 und Konturflächen 32a und 32b der Führungsnut 32 kontinuierlich zu, also von einer Länge der Sehne S1 bis auf die Länge der Sehne S2.

Der Wert der Länge der Sehne S1 liegt dabei im Bereich des Wertes des Nebendurchmessers d1 der Ellipsenform des Drehzapfen-Querschnittes, während der Wert der Länge der Sehne S2 im Bereich des Wertes des Hauptdurchmessers d2 liegt.

Die Türaußengriffanordnung 1 gemäß den Figuren 4, 4a und 5 unterscheidet sich von derjenigen gemäß den Figuren 2, 2a und 3 lediglich durch die Gelenkanordnung 30, die anderen Komponenten sind identisch.

Diese Gelenkanordnung 30 gemäß den Figuren 4, 4a und 5 umfasst ebenso einen im Bereich des Lagerabschnittes 22 angeordneten Drehzapfens 31 mit einem ellipsenförmigen Querschnitt, an dem an der türgriffabgewandten Seite ein Steg 31 b angeformt ist. Die zugehörige Führungsnut 32 mit parallel und eben verlaufenden Konturflächen 32a und 32b wird von einer Lagergabel 12 gebildet, die das Ende des Lagerarms 11 des Türgriffs 10 trägt.

Die Ellipsenform des Querschnitts des Drehzapfens 31 hat ebenso einen Nebendurchmesser d1 und einen Hauptdurchmesser d2, wobei auch bei diesem Ausführungsbeispiel der Drehzapfen 31 und die Führungsnut 32 derart zueinander orientiert sind, dass die Mantelfläche 31a als Konturfläche des Drehbolzens 31 zusammen mit den Konturflächen 32a und 32b der Führungsnut 32 eine Spielpassung bilden, wenn der Türgriff sich in der in den Figuren 4 und 4a dargestellten Ausschwenkposition II befindet. Wenn der Türgriff 10 aus dieser Ausschwenkposition II in seine Ruhelage I zurückverschenkt wird, geht diese Spielpassung über eine Übergangs- in eine Presspassung über.

Um diese Wirkung zu erzielen, ist der Drehzapfen 31 mit seiner elliptischen Querschnittsform derart auf dem Lagerabschnitt 22 des Lagerbügels 20 angeordnet, dass die Richtung des Hauptdurchmessers d2 einen spitzen Winkel zur x-Richtung des Fahrzeugs bildet. Damit wird erreicht, dass in der Ausschwenkposition II des Türgriffs 10 die die Kontaktbereiche K1 a und K1 b der Konturfläche 31a des Drehzapfens 31 mit den Konturflächen 32a und 32b verbindende Sehne S1 einen Wert aufweist, der zusammen mit dem Abstand a der beiden Konturflächen 32a und 32b der Lagergabel 12 eine Spielpassung realisieren. Die Länge dieser Sehne S1 nimmt beim Zurückschwenken des Türgriffs 10 in dessen Ruheposition I kontinuierlich bis auf die Länge der Sehne S2 zwischen den Kontaktbereichen K2a und K2b zu, wobei die Länge dieser Sehne S2 einen Wert aufweist, der zusammen mit den beiden Konturflächen 32a und 32b der Führungsnut 32 eine Presspassung bilden. In dieser Ruhelage I verlaufen die beiden Konturflächen 32a und 32b in x-Richtung des Fahrzeugs.

Das letzte Ausführungsbeispiel gemäß den Figuren 6, 6a und 7 unterscheidet sich von den vorhergehenden ebenso lediglich durch die Gelenkanordnung 30.

Der Drehzapfen 31 dieser Gelenkanordnung gemäß den Figuren 6, 6a und 7 ist auf dem Lagerabschnitt 22 des Lagerbügels 20 der Türaußengriffanordnung 1 angeordnet und weist einen polygonartigen, nämlich einen 5-eckigen Querschnitt auf, wobei auf der türgriffabgewandten Seite ein Steg 31b angeformt ist. Der Türgriff 10 weist einen Lagerarm 11 mit einer endseitigen Lagergabel 12 auf, die als Führungsnut 32 mit zwei parallelen und ebenen Konturflächen 32a und 32b den Drehzapfen 31 umgreift.

Die Mantelfläche 31a des Drehbolzens 31 bildet zusammen mit den Konturflächen 32a und 32b der Lagegabel 12 in der in den Figuren 6 und 6a dargestellten Ausschwenkposition II des Türgriffs 10 eine Spielpassung, die beim Zurückschwenken in dessen Ruhelage I gemäß Figur 7 über eine Übergangs- in eine Presspassung übergeht.

Um diese Wirkung zu erzielen, sind die Konturflächen 32a und 32b der Lagergabel 12 derart ausgerichtet, dass in der Ruhelage I des Türgriffs 10 die die Kontaktbereiche K2a und K2b der Konturflächen 31a, 32a und 32b verbindende Sehne S1 eine Länge aufweist, die zusammen mit dem Abstand a der beiden Konturflächen 32a und 32b der Lagergabel 12 eine Spielpassung erzeugt. Während dem Zurückschwenken des Türgriffs 10 in dessen Ruhelage I gemäß Figur 7 vergrößert sich die Länge dieser Sehne bis auf die Sehne S2 zwischen den Kontaktbereichen K2a und K2b, der dem Abstand von zwei gegenüberliegenden Ecken der fünfeckigen Querschnittsform des Drehzapfens 31 entspricht. In dieser Ruhelage I sind die Konturflächen 32a und 32b in spitzem Winkel zur x-Richtung des Fahrzeugs orientiert und haben durch das Zurückschwenken aus der Ausschwenkposition II ein Verkanten des Drehzapfens 31 in der Führungsnut 32 und damit eine Presspassung bewirkt.

### Bezugszeichen

- 1: Türaußengriffanordnung

- 10: Türgriff
- 11: Lagerarm
- 12: Lagergabel
- 13: Zughaken

- 20: Lagerbügel
- 21: Mittelteil des Lagerbügels 20
- 22: Lagerabschnitt des Lagerbügels 20.
- 23: Endabschnitt des Lagerbügels 20
- 24: Betätigungsöffnung des Lagerbügels 20
- 25: Lageröffnung des Lagerbügels 20
- 30: Gelenkanordnung
- 31: Drehzapfen der Gelenkanordnung 30
- 31a: Konturfläche des Drehzapfens 31
- 31b: Steg des Drehzapfens 31
- 32: Führungsnut der Gelenkanordnung 30
- 32a: Konturfläche der Führungsnut 32
- 32b: Konturfläche der Führungsnut 32

- 40: Fahrzeugtüre

- K1a: Kontaktbereich zwischen Konturfläche 31a und Konturfläche 32a
- K1b: Kontaktbereich zwischen Konturfläche 31a-und Konturfläche 32b

- K2a: Kontaktbereich zwischen Konturfläche 31a und Konturfläche 32a
- K2b: Kontaktbereich zwischen Konturfläche 31a und Konturfläche 32b
- S: Sehne des Drehzapfens 31
- S1: Sehne des Drehzapfens 31
- S2: Sehne des Drehzapfens 31

- I: Ruhelage des Türgriffs 10
- II: Ausschwenkposition des Türgriffs 10

## Patentansprüche

1. Türaußengriffanordnung (1) für eine Fahrzeugtüre (30) eines Fahrzeugs, umfassend
- einen Türgriff (10),
- einen Lagerbügel (20), und
- eine Gelenkanordnung (30) mit einem Drehzapfen (31) und einer diesen Drehzapfen (31) aufnehmenden Führungsnut (32) zur schwenkbeweglichen Verbindung des Türgriffs (10) mit dem Lagerbügel (20), wobei zum Verschwenken des Türgriffs (10) aus einer Ruhelage (I) in eine Ausschwenkposition (II) der in der Führungsnut (32) gelagerte Drehzapfen (31) eine Schwenkachse des Türgriffs (10) bildet,
**dadurch gekennzeichnet, dass** die in Wirkverbindung stehenden und die Schwenkbewegung des Türgriffs (10) bestimmenden Konturflächen (31 a, 32a, 32b) des Drehzapfens (31) und der Führungsnut (32) mit einer Passung ausgebildet sind, derart dass in der Ausschwenkposition (II) des Türgriffs (10) eine Spielpassung vorliegt, welche bei einer Schwenkbewegung in die Ruhelage (I) über eine Übergangs- in eine Presspassung übergeht.

2. Türaußengriffanordnung (1) nach Anspruch 1,
**dadurch gekennzeichnet, dass** der Drehzapfen (31) mit einem elliptischen Querschnitt ausgebildet ist, wobei dessen Mantelfläche als Konturfläche (31 a) mit parallel verlaufenden Flächen als Konturflächen (32a, 32b) der Führungsnut (32) in Wirkverbindung steht.

3. Türaußengriffanordnung (1) nach Anspruch 2,
**dadurch gekennzeichnet, dass** zur Erzeugung der Spiel-, Übergangs- und Presspassung der Drehzapfen (31) derart angeordnet ist, dass bei einem Verschwenken des Türgriffs (10) von der Ausschwenkposition (II) in dessen Ruhelage (I) die Länge der Sehne (S) der elliptischen Querschnittsform des Drehzapfens (31) zwischen den Kontaktbereichen (K1a, K1b, K2a, K2b) der Konturflächen (31a, 32a, 32b) zunimmt.

4. Türaußengriffanordnung (1) nach Anspruch 2 oder 3,
**dadurch gekennzeichnet, dass** die ebenen Konturflächen (32a, 32b) der Führungsnut (32) in Längsrichtung (x-Richtung des Fahrzeugs) des Fahrzeugs verlaufen, wenn sich der Türgriff (10) in seiner Ruhelage (I) befindet.

5. Türaußengriffanordnung (1) nach einem der vorhergehenden Ansprüche,
**dadurch gekennzeichnet, dass** der Drehzapfen (31) mit dem Türgriff (10) verbunden ist.

6. Türaußengriffanordnung (1) nach einem der Ansprüche 1 bis 4,
**dadurch gekennzeichnet, dass** der Drehzapfen (31) mit dem Lagerbügel (20) verbunden ist und zur Bildung der Führungsnut (32) mit ebenen Konturflächen (32a, 32b) der Türgriff (10) endseitig eine Lagergabel (12) aufweist.

7. Türaußengriffanordnung (1) nach Anspruch 1,
**dadurch gekennzeichnet, dass** der Drehzapfen (31) mit einem polygonartigen Querschnitt ausgebildet ist, wobei dessen Mantelfläche als Konturfläche (31a) mit parallel verlaufenden Flächen als Konturflächen (32a, 32b) der Führungsnut (32) in Wirkverbindung steht.

8. Türaußengriffanordnung (1) nach Anspruch 7,
**dadurch gekennzeichnet, dass** der Drehzapfen (31) derart angeordnet ist, dass bei einem Verschwenken des Türgriffs (10) von der Ausschwenkposition (II) in die Ruhelage (I) sich die Länge der Sehne (S) der polygonartigen Querschnittsform des Drehzapfens (31) zwischen den Kontaktbereichen (K1 a, K1 b, K2a, K2b) der Konturflächen (31 a, 32a, 32b) ausgehend von einer Sehne (S1) mit einer die Spielpassung erzeugenden Länge auf eine Sehne (S2) mit einer die Presspassung erzeugenden Länge verlängert.

9. Türaußengriffanordnung (1) nach Anspruch 8,
**dadurch gekennzeichnet, dass** der Drehzapfen (31) mit dem Lagerbügel (20) verbunden ist und zur Bildung der Führungsnut (32) mit den ebenen Konturflächen (32a, 32b) der Türgriff (10) endseitig eine Lagergabel (12) aufweist, wobei die Lagergabel (12) und der Drehzapfen (31) derart zueinander ausgerichtet sind, dass in der Ruheposition (I) des Türgriffs (10) zwischen den Kontaktbereichen (K1 a, K1 b, K2a, K2b) der Konturflächen (31 a, 32a, 32b) die die Presspassung erzeugende Sehne (S2) sich einstellt.

10. Türaußengriffanordnung (1) nach Anspruch 8 oder 9,
**dadurch gekennzeichnet, dass** der Drehzapfen (31) und die Konturflächen (32a, 32b) derart zueinander ausgerichtet sind, dass in der Ausschwenkposition (II) des Türgriffs (10) die Konturflächen (32a, 32b) der Lagergabel (12) im montierten Zustand im Wesentlichen in Längsrichtung (x-Richtung) des Fahrzeugs verlaufen und dabei zwischen den Kontaktbereichen (K1a, K1b, K2a, K2b) der Konturflächen (31a, 32a, 32b) die die Spielpassung erzeugende Sehne (S1) sich einstellt.

## Claims

1. Outer door handle assembly (1) for a vehicle door (30) of a vehicle, comprising
- a door handle (10),
- a bearing support (20), and
- a hinge assembly (30) with a pivot pin (31) and a guiding groove (32) receiving said pivot pin (31) for a pivotable connection of the door handle (10) with the bearing support (20), wherein for pivoting the door handle (10) from a resting position (I) into a swing-out position (II), the pivot pin (31) supported in the guiding groove (32) forms a pivot axis of the door handle (10),
**characterised in that** the contoured surfaces (31a, 32a, 32b) of the pivot pin (31) and of the guiding groove (32), which are in operative connection and which determine the pivoting movement of the door handle (10), are formed with a fit in such a way that in the swing-out position (II) of the door handle (10), a clearance fit is present, which during a pivoting movement into the resting position (I) merges from a transition fit into an interference fit.

2. The outer door handle assembly (1) as claimed in claim 1, **characterised in that** the pivot pin (31) is formed with an elliptic cross section, wherein the lateral surface thereof is in operative connection as a contoured surface (31a) with surfaces extending in parallel as the contoured surfaces (32a, 32b) of the guiding groove (32).

3. The outer door handle assembly (1) as claimed in claim 2, **characterised in that** for creating the clearance, transition and interference fits, the pivot pin (31) is disposed in such a way that during pivoting of the door handle (10) from the swing-out position (II) into the resting position (I) thereof, the length of the chord (S) of the elliptic cross-sectional shape of the pivot pin (31) increases between the contact regions (K1a, K1b, K2a, K2b) of the contoured surfaces (31a, 32a, 32b).

4. The outer door handle assembly (1) as claimed in claim 2 or 3, **characterised in that** the flat contoured surfaces (32a, 32b) of the guiding groove (32) extend in the longitudinal direction (x direction of the vehicle) of the vehicle when the door handle (10) is in its resting position (I).

5. The outer door handle assembly (1) as claimed in any one of the preceding claims, **characterised in that** the pivot pin (31) is connected to the door handle (10).

6. The outer door handle assembly (1) as claimed in any one of claims 1 to 4, **characterised in that** the pivot pin (31) is connected to the support bearing (20) and, for forming the guiding groove (32) with flat contoured surfaces (32a, 32b) of the door handle (10), has a bearing yoke (12) on the end side thereof.

7. The outer door handle assembly (1) as claimed in claim 1, **characterised in that** the pivot pin (31) is formed with a polygon-shaped cross section, the lateral surface of which as a contoured surface (31a) is in operative connection with surfaces extending in parallel as the contoured surfaces (32a, 32b) of the guiding groove (32).

8. The outer door handle assembly (1) as claimed in claim 7, **characterised in that** the pivot pin (31) is disposed in such a way that during pivoting of the door handle (10) from the swing-out position (II) into the resting position (I), the length of the chord (S) of the polygon-like cross-sectional shape of the pivot pin (31) between the contact regions (K1a, K1b, K2a, K2b) of the contoured surfaces (31a, 32a, 32b) increases starting from a chord (S1) having a length that creates the clearance fit to a chord (S2) having a length that creates the interference fit.

9. The outer door handle assembly (1) as claimed in claim 8, **characterised in that** the pivot pin (31) is connected to the support bearing (20) and, for forming the guiding groove (32) with the flat contoured surfaces (32a, 32b), the door handle (10) has a support yoke (12) on the end side thereof, wherein the support yoke (12) and the pivot pin (31) are aligned to each other in such a way that in the resting position (I) of the door handle (10), the chord (S2) that creates the interference fit is generated between the contact regions (K1a, K1b, K2a, K2b) of the contoured surfaces (31a, 32a, 32b).

10. The outer door handle assembly (1) as claimed in claim 8 or 9, **characterised in that** the pivot pin (31) and the contoured surfaces (32a, 32b) are aligned to each other in such a way that in the swing-out position (II) of the door handle (10), the contoured surfaces (32a, 32b) of the support yoke (12) extend, in the assembled condition, substantially in the longitudinal direction (x direction) of the vehicle, and in the course of this the chord (S1) that generates the clearance fit is generated between the contact regions (K1a, K1b, K2a, K2b) of the contoured surfaces (31a, 32a, 32b).

## Revendications

1. Dispositif de poignée extérieure de porte (1) pour une porte de véhicule (30) d'un véhicule, comprenant
- une poignée de porte (10),
- un étrier de support (20), et
- une articulation (30) avec un pivot (31) et avec une rainure de guidage (32) logeant ce pivot (31) pour la liaison pivotante de la poignée de porte (10) avec l'étrier de support (20), le pivot (31) logé dans la rainure de guidage (32) formant un axe de pivotement de la poignée de porte (10) pour le pivotement de la poignée de porte (10) d'une position de repos (I) à une position sortie (II),
**caractérisé en ce que** les surfaces de contour (31a, 32a, 32b) du pivot (31) et de la rainure de guidage (32) qui sont en liaison active et qui déterminent le pivotement de la poignée de porte (10) sont conçues avec un ajustement tel qu'il y a, dans la position sortie (II) de la poignée de porte (10), un ajustement avec jeu qui va d'un ajustement de transition à un ajustement serré lors d'un pivotement de retour dans la position de repos (I).

2. Dispositif de poignée extérieure de porte (1) selon la revendication 1, **caractérisé en ce que** le pivot (31) est conçu avec une section transversale elliptique, la surface enveloppante de celle-ci étant en liaison active comme surface de contour (31a) avec des surfaces parallèles comme surfaces de contour (32a, 32b) de la rainure de guidage (32).

3. Dispositif de poignée extérieure de porte (1) selon la revendication 2, **caractérisé en ce que**, pour la production de l'ajustement de jeu, de transition et serré, le pivot (31) est agencé de telle sorte que, lors d'un pivotement de la poignée de porte (10) de la position sortie (II) à sa position de repos (I), la longueur de la corde (S) de la forme elliptique de section transversale du pivot (31) entre les zones de contact (K1a, K1b, K2a, K2b) des surfaces de contour (31a, 32a, 32b) augmente.

4. Dispositif de poignée extérieure de porte (1) selon la revendication 2 ou 3, **caractérisé en ce que** les surfaces de contour planes (32a, 32b) de la rainure de guidage (32) s'étendent dans la direction longitudinale du véhicule (direction x du véhicule) lorsque la poignée de porte (10) se trouve dans sa position de repos (I).

5. Dispositif de poignée extérieure de porte (1) selon l'une des revendications précédentes, **caractérisé en ce que** le pivot (31) est relié à la poignée de porte (10).

6. Dispositif de poignée extérieure de porte (1) selon l'une des revendications 1 à 4, **caractérisé en ce que** le pivot (31) est relié à l'étrier de support (20) et, pour former la rainure de guidage (32) avec des surfaces de contour planes (32a, 32b), la poignée de porte (10) comporte à son extrémité une fourche de support (12).

7. Dispositif de poignée extérieure de porte (1) selon la revendication 1, **caractérisé en ce que** le pivot (31) est conçu avec une section transversale polygonale, la surface enveloppante de celle-ci étant en liaison active comme surface de contour (31a) avec des surfaces parallèles comme surfaces de contour (32a, 32b) de la rainure de guidage (32).

8. Dispositif de poignée extérieure de porte (1) selon la revendication 7, **caractérisé en ce que** le pivot (31) est agencé de telle sorte que, lors d'un pivotement de la poignée de porte (10) de la position de sortie (II) à la position de repos (I), la longueur de la corde (S) de la forme polygonale de section transversale du pivot (31) entre les zones de contact (K1a, K1b, K2a, K2b) des surfaces de contour (31a, 32a, 32b) s'allonge d'une corde (S1) ayant une longueur produisant l'ajustement de jeu à une corde (S2) ayant une longueur produisant l'ajustement serré.

9. Dispositif de poignée extérieure de porte (1) selon la revendication 8, **caractérisé en ce que** le pivot (31) est relié à l'étrier de support (20) et, pour former la rainure de guidage (32) avec les surfaces de contour planes (32a, 32b), la poignée de porte (10) comporte à son extrémité une fourche de support (12), la fourche de support (12) et le pivot (31) étant orientés de telle sorte l'un par rapport à l'autre que, dans la position de repos (I) de la poignée de porte (10), la corde (S2) produisant l'ajustement serré s'établit entre les zones de contact (K1a, K1b, K2a, K2b) des surfaces de contour (31a, 32a, 32b).

10. Dispositif de poignée extérieure de porte (1) selon la revendication 8 ou 9, **caractérisé en ce que** le pivot (31) et les surfaces de contour (32a, 32b) sont orientés de telle sorte les uns par rapport aux autres que, dans la position sortie (II) de la poignée de porte (10), les surfaces de contour (32a, 32b) de la fourche de support (12) à l'état monté s'étendent sensiblement dans la direction longitudinale (direction x) du véhicule et la corde (S1) produisant l'ajustement de jeu s'établit alors entre les zones de contact (K1a, K1b, K2a, K2b) des surfaces de contour (31a, 32a, 32b).
